# EUROPÄISCHE PATENTSCHRIFT

(11) **EP 4 103 374 B1**
(45) Veröffentlichungstag und Bekanntmachung des Hinweises auf die Patenterteilung: **26.11.2025**
(21) Anmeldenummer: 21702416.5
(22) Anmeldetag: 26.01.2021
(51) Int. Cl.: B24B 23/02, B27B 5/32, B24B 55/00, B24B 45/00, B25F 5/00

(54) **ADAPTERVORRICHTUNG UND WERKZEUGMASCHINENSYSTEM MIT DER ADAPTERVORRICHTUNG**
ADAPTER DEVICE AND MACHINE TOOL SYSTEM WITH SAID ADAPTER DEVICE
DISPOSITIF ADAPTATEUR ET SYSTÈME DE MACHINE-OUTIL AVEC LEDIT DISPOSITIF ADAPTATEUR

(30) Priorität: 12.02.2020 DE 102020201737
(43) Veröffentlichungstag der Anmeldung: 21.12.2022
(73) Patentinhaber: Robert Bosch GmbH, 70442 Stuttgart (DE)
(72) Erfinder: BARTH, Daniel, 70771 Leinfelden-Echterdingen (DE); HUEBNER, Markus, 70567 Stuttgart (DE); SCHULLER, Marcus, 72135 Dettenhausen (DE)
(86) Internationale Anmeldenummer: PCT/EP2021/051679
(87) Internationale Veröffentlichungsnummer: WO 2021/160416

(56) Entgegenhaltungen:
- EP-A1- 2 123 380
- DE-A1- 102010 043 187
- DE-A1- 102010 043 190
- DE-A1- 102018 101 021
- US-A- 4 901 479
- US-A1- 2019 193 235
- US-B2- 6 796 888

## Beschreibung

### Stand der Technik

Es ist bereits eine Adaptervorrichtung zu einem Befestigen eines Werkzeugmaschinenzubehörs an einer Werkzeugaufnahme einer, insbesondere tragbaren, Werkzeugmaschine, insbesondere einer Winkelschleifmaschine, mit zumindest einer Schnittstelleneinheit bekannt.

### Offenbarung der Erfindung

Die Erfindung schlägt eine Adaptervorrichtung vor, wie in dem Anspruch 1 definiert.

Das Werkzeugmaschinenzubehör kann als Einsatzwerkzeug oder als anderes, einem Fachmann als sinnvoll erscheinendes Werkzeugmaschinenzubehör ausgebildet sein. Das Werkzeugmaschinenzubehör kann beispielsweise als eine Schleifscheibe, als eine Trennscheibe, als eine Rundbürste, als eine Topfbürste oder dergleichen ausgebildet sein. Die Befestigungsschnittstelle des Werkzeugmaschinenzubehörs kann insbesondere durch eine Durchgangsausnehmung, insbesondere um einen Mittelpunkt des, insbesondere scheibenförmig ausgebildeten, Werkzeugmaschinenzubehörs begrenzt sein. Die Befestigungsschnittstelle des Werkzeugmaschinenzubehörs ist insbesondere zu einer kraft- und/oder formschlüssigen Verbindung mit einer Werkzeugaufnahme, insbesondere der Werkzeugaufnahme der Werkzeugmaschine, oder der Schnittstelleneinheit vorgesehen. Die Werkzeugaufnahme der Werkzeugmaschine ist vorzugsweise verschieden von einer Gewindespindel ausgebildet. Bevorzugt ist die Werkzeugaufnahme als zumindest eine bewegliche Hakenbacke einer Klemmeinrichtung einer Schnellspannvorrichtung der Werkzeugmaschine ausgebildet und insbesondere an einer Abtriebseinheit axial fixiert. Vorzugsweise umfasst die Schnittstelleneinheit zumindest zwei, separate oder einstückig ausgebildete, Elemente, mittels deren das Werkzeugmaschinenzubehör an die Werkzeugaufnahme anbindbar ist und mittels deren Kräfte und/oder Drehmomente von einem Abtrieb, insbesondere einem Abtrieb der Werkzeugaufnahme der Werkzeugmaschine, auf das Werkzeugmaschinenzubehör übertragbar sind. Insbesondere unterscheiden sich die Elemente der Schnittstelleneinheit voneinander in ihrer Ausgestaltung, Wirkung und/oder Verbindung. Die der Werkzeugaufnahme zugeordnete Schnittstelle ist vorteilhaft als eine ebene Schnittstelle ausgebildet. Vorzugsweise begrenzt die Schnittstelle eine X-förmige Ausnehmung der Schnittstelleneinheit, die zu einer Aufnahme und zu einem Zusammenwirken mit der Werkzeugaufnahme vorgesehen ist. Die Schnittstelle ist zu einer axialen Verbindung und einer drehsicheren Verbindung mit der Werkzeugaufnahme vorgesehen. Die Schnittstelle ist bevorzugt dazu vorgesehen, die Werkzeugaufnahme einer Werkzeugmaschine zumindest teilweise aufzunehmen. Die Schnittstelle umfasst insbesondere Klemmflügel, welche die X-förmige Ausnehmung begrenzen. Die Schnittstelle umfasst bevorzugt vier Klemmflügel, welche dazu vorgesehen sind, eine Klemmfläche und/oder eine Drehmitnahmefläche für die Werkzeugaufnahme der Werkzeugmaschine zu bilden. Die Werkzeugaufnahme der Werkzeugmaschine kann die Klemmflügel insbesondere untergreifen. Vorzugsweise kann ein Querschnitt des Klemmflügels, welcher sich durch eine Orthogonalebene der Werkzeugdrehachse ergibt, im Wesentlichen trapezförmig, insbesondere im Wesentlichen rechteckförmig ausgebildet sein. Die vier radial angeordneten Klemmflügel der Schnittstelle begrenzen vorzugsweise die Ausnehmung in einer X-Form. Eine maximale Haupterstreckung der Schnittstelle, insbesondere der X-förmigen Ausnehmung, entlang einer zumindest im Wesentlichen senkrecht zu einer Längsachse der Schnittstelleneinheit verlaufenden Richtung ist insbesondere kleiner als eine weitere maximale Haupterstreckung einer axial tiefer liegenden radialen Ausnehmung. Die weitere Schnittstelle ist vorzugsweise als Gewindebolzen ausgebildet. Die weitere Schnittstelle ist insbesondere dazu vorgesehen, ein Drehmoment auf das an der weiteren Schnittstelle angeordnete Werkzeugmaschinenzubehör zu übertragen. Vorzugsweise wird das Werkzeugmaschinenzubehör mittels einer Spanneinheit der Adaptervorrichtung axial an der weiteren Schnittstelle gespannt. Die Spanneinheit umfasst vorzugsweise zumindest eine Spannmutter oder einen Spannflansch zum Aufschraube auf bzw. zum Abschrauben von der, insbesondere als Gewindebolzen ausgebildeten, weiteren Schnittstelle definieren, die oder der dazu vorgesehen ist, das Werkzeugmaschinenzubehör axial gegen die Schnittstelleneinheit zu verspannen.

Durch die erfindungsgemäße Ausgestaltung der Adaptervorrichtung kann eine vorteilhaft einfache und sichere Verwendung einer Werkzeugmaschine, insbesondere eines Winkelschleifers mit einer Befestigungsschnittstelle für ein Werkzeugmaschinenzubehör und einem Werkzeugmaschinenzubehör mit einer Befestigungsschnittstelle, welche sich von der Werkzeugaufnahme der Werkzeugmaschine unterscheidet, bereitgestellt werden.

Des Weiteren wird zumindest eine Ablaufsicherungseinheit vorgeschlagen, die dazu vorgesehen ist, einem ungewollten Lösen der Verbindung zwischen dem Werkzeugmaschinenzubehör und der weiteren Schnittstelle, insbesondere einem Ablaufen des Werkzeugmaschinenzubehörs von der als Gewindebolzen ausgebildeten weiteren Schnittstelle, entgegenzuwirken. Die Ablaufsicherungseinheit ist vorzugsweise zumindest teilweise einstückig mit der Schnittstelleneinheit ausgebildet sein. Die Ablaufsicherungseinheit kann insbesondere vollständig getrennt von der Schnittstelleneinheit, insbesondere zumindest teilweise mit einer, insbesondere von der Schnittstelleneinheit verschiedenen, Spanneinheit ausgebildet sein. In einer alternativen Ausgestaltung ist die Ablaufsicherungseinheit getrennt von der Schnittstelleneinheit und einstückig mit einer Spanneinheit ausgebildet. Die Ablaufsicherungseinheit ist insbesondere dazu vorgesehen, eine Relativbewegung zwischen dem Werkzeugmaschinenzubehör, der Adaptervorrichtung und einer zum Festspannen des Werkzeugmaschinenzubehörs auf der Schnittstelleneinheit vorgesehenen Spannmutter bei einem Bremsbetrieb, insbesondere durch Massenträgheitsmomente des Werkzeugmaschinenzubehörs, zu begrenzen. Insbesondere ist die Ablaufsicherungseinheit dazu vorgesehen, in einem Bremsbetrieb, wobei sich insbesondere das Werkzeugmaschinenzubehör automatisch festzieht, indem insbesondere die Schwungmasse des Werkzeugmaschinenzubehör zu einer geringen Rotation des Werkzeugmaschinenzubehörs führt, das Lösen einer Spannmutter zu vermeiden. Mittels der Ablaufsicherungseinheit kann vorteilhaft ein Ablaufen der Spannmutter von der Schnittstelleneinheit und somit ein Lösen des Werkzeugmaschinenzubehörs von der Schnittstelleneinheit vermieden werden. Ferner können/kann vorteilhaft eine erhöhte Flexibilität und/oder Sicherheit bereitgestellt werden. Unter "vorgesehen" soll insbesondere speziell ausgelegt und/oder speziell ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Vorzugsweise ist die Ablaufsicherungseinheit zumindest teilweise einstückig mit der Schnittstelleneinheit ausgebildet. Ferner kann die Ablaufsicherungseinheit durch eine Spanneinheit, insbesondere eine Schnellspannmutter mit einer integrierten Ablaufsicherung, bereitgestellt werden.

Ferner wird vorgeschlagen, dass die Schnittstelleneinheit zumindest eine Werkzeuganlagefläche zu einem Anlegen eines Lösewerkzeugs, insbesondere eines Gabelschlüssels, aufweist, wobei sich die Werkzeuganlagefläche quer, insbesondere zumindest im Wesentlichen senkrecht, zu einer Haupterstreckungsebene der Schnittstelle erstreckt. Unter "quer" soll hier insbesondere eine Ausrichtung einer Richtung und/oder einer Achse relativ zu einer Bezugsrichtung und/oder einer Bezugsachse verstanden werden, wobei die Ausrichtung der Richtung und/oder der Achse zumindest verschieden von einer zumindest im Wesentlichen parallelen Ausrichtung zur Bezugsrichtung und/oder zur Bezugsachse ist und insbesondere windschief oder senkrecht zur Bezugsrichtung und/oder zur Bezugsachse ist. Die Werkzeuganlagefläche kann insbesondere als ein Zweikant, insbesondere mit einer Schlüsselweite, als ein Vierkant oder dergleichen ausgebildet sein. Die zumindest eine Werkzeuganlagefläche ist vorzugsweise an der Schnittstelle der Schnittstelleneinheit angeordnet. Vorzugsweise kann ferner die Ablaufsicherungseinheit zumindest eine Werkzeugfläche, insbesondere einen Zweikant, insbesondere mit einer Schlüsselweite aufweisen. Vorteilhaft kann hierdurch eine einfache Demontage des Werkzeugmaschinenzubehörs von der Adaptervorrichtung und/oder von der Werkzeugmaschine bereitgestellt werden.

Des Weiteren wird vorgeschlagen, dass die weitere Schnittstelle eine Längsachse aufweist, die sich zumindest im Wesentlichen senkrecht zu einer Haupterstreckungsebene der Schnittstelle erstreckt. Unter "im Wesentlichen senkrecht" soll insbesondere eine Ausrichtung einer Richtung einer Geraden oder einer Ebene, insbesondere eine Richtung einer Kraft, relativ zu einer Bezugsrichtung, einer anderen Geraden oder einer anderen Ebene, insbesondere der Bewegungsebene, verstanden werden, wobei die Richtung, die Gerade oder die Ebene und die Bezugsrichtung, die andere Gerade oder die andere Ebene, insbesondere in einer Projektionsebene betrachtet, einen Winkel von 90° einschließen und der Winkel eine maximale Abweichung von insbesondere kleiner als 8°, vorzugsweise kleiner als 5° und besonders bevorzugt kleiner als 2° aufweist. Die weitere Schnittstelle ist vorzugsweise als Gewindebolzen ausgebildet, dessen Gewinde radial zu einer Längsachse der weiteren Schnittstelle angeordnet ist. Der Gewindebolzen ist insbesondere dazu vorgesehen, ein Werkzeugmaschinenzubehör, welches für Werkzeugmaschinen mit Gewindespindelantrieb ausgelegt ist, aufzunehmen. Das Gewinde des Gewindebolzen weist insbesondere vorzugsweise eine Steigung von zumindest 1,5 mm, insbesondere bei eine M10 Gewinde, bevorzugt zumindest 2 mm, insbesondere bei einem M14-Gewinde, oder besonders bevorzugt zumindest 2,309 mm, insbesondere bei einem 5/8-Zoll-Gewinde, auf. Das Gewinde des Gewindebolzens ist bevorzugt als ein M10-Gewinde, als ein M14-Gewinde oder als ein 5/8-Zoll-Gewinde ausgebildet. Die Längsachse ist bevorzugt zumindest im Wesentlichen deckungsgleich mit der Rotationsachse des Gewindes. Die Längsachse der weiteren Schnittstelle ist in einem Betriebszustand insbesondere eine Fortsetzung einer Werkzeugdrehachse der Werkzeugaufnahme der Werkzeugmaschine. Die Schnittstelle und die weitere Schnittstelle sind vorzugsweise einstückig ausgebildet. Die Schnittstelleneinheit kann insbesondere schraubenartig ausgebildet sein. Hierdurch kann vorteilhaft effektiv ein Drehmoment übertragen werden.

Ferner wird zumindest eine Ablaufsicherungseinheit vorgeschlagen, die zumindest ein Ablaufsicherungselement aufweist, das zumindest teilweise die Schnittstelleneinheit aufnimmt und/oder das an der Schnittstelleneinheit anordenbar ist. Das Ablaufsicherungselement begrenzt zumindest eine Durchgangsausnehmung. Das Ablaufsicherungselement ist dazu vorgesehen, mittels der Ausnehmung die weitere Schnittstelle aufzunehmen. Ferner begrenzt das Ablaufsicherungselement eine weitere Ausnehmung, insbesondere eine Vertiefung und/oder eine Einsenkung, welche insbesondere dazu vorgesehen ist, die Schnittstelleneinheit, insbesondere die Schnittstelle, zumindest teilweise aufzunehmen. Die weitere Ausnehmung ist insbesondere von einer zumindest im Wesentlichen zylindrischen Vertiefung gebildet. Die Durchgangsausnehmung ist insbesondere in einem Zentrum der weiteren Ausnehmung angeordnet. Die Durchgangsausnehmung ist insbesondere koaxial zu der weiteren Ausnehmung angeordnet. Durch die erfindungsgemäße Ausgestaltung kann vorteilhaft eine integrierte Ablaufsicherung bereitgestellt werden. In einer alternativen Ausgestaltung ist die Ablaufsicherung an einer Spanneinheit angeordnet. Die Spanneinheit weist insbesondere zwei Spannelemente auf, welche insbesondere jeweils als ein Ablaufsicherungselement ausgebildet sind. Bei dieser Ausgestaltung ist zumindest ein Ablaufsicherungselement an der Schnittstelleneinheit anordenbar, insbesondere an der weiteren Schnittstelle.

Des Weiteren wird vorgeschlagen, dass das Ablaufsicherungselement zumindest einen Hubfortsatz aufweist, der sich in einem an der Schnittstelleneinheit angeordneten Zustand des Ablaufsicherungselements in Richtung der Schnittstelle erstreckt. Der Hubfortsatz ist insbesondere von einer Rampe, einer Rolle, einer Tonne und/oder einer Kugel gebildet und ist insbesondere dazu vorgesehen, mittels einer Zusammenwirkung mit einem korrelierenden Element eine Bewegung eines Elements, insbesondere des Ablaufsicherungselements, insbesondere eine überlagerte Translations- und Rotationsbewegung zu erzeugen. Vorzugsweise ist der zumindest eine Hubfortsatz dazu vorgesehen, das Ablaufsicherungselement infolge einer Relativbewegung des Ablaufsicherungselements relativ zu der Schnittstelleneinheit entlang der Längsachse zu bewegen. Der Hubfortsatz ist vorzugsweise als Rampe ausgebildet, die mit einem korrelierenden weiteren Hubfortsatz, welcher als Rampe ausgebildet ist, zusammenwirkt. Es ist jedoch auch denkbar, dass der Hubfortsatz als Rolle oder Kugel ausgebildet ist und mit dem korrelierenden weiteren Hubfortsatz, welcher als Rampe ausgebildet ist, zusammenwirkt. Das Ablaufsicherungselement weist vorzugsweise zumindest zwei, bevorzugt zumindest vier, besonders bevorzugt zumindest sechs Hubfortsätze auf. Die Hubfortsätze weisen in Umfangsrichtung vorzugsweise eine Steigung auf. Die Umfangsrichtung verläuft insbesondere senkrecht zu der Längsachse der Schnittstelleneinheit. Eine Steigung des Hubfortsatzes und/oder des weiteren Hubfortsatzes ist bevorzugt gleich groß oder größer als eine Steigung eines Gewindes der weiteren Schnittstelle, insbesondere des Gewindebolzens. Die Steigung des Hubfortsatzes und/oder des weiteren Hubfortsatzes entspricht hierbei insbesondere 100 % bis 150 % der Steigung des Gewindes der weiteren Schnittstelle, insbesondere des Gewindebolzen, bevorzugt 110 % bis 140 % der Steigung des Gewindes der weiteren Schnittstelle, insbesondere des Gewindebolzens, und besonders bevorzugt 120 % der Steigung des Gewindes der weiteren Schnittstelle, insbesondere des Gewindebolzens. Die Steigungen der Hubfortsätze weisen insbesondere dieselbe Gewindesteigungsrichtung auf wie das Gewinde der als Gewindebolzen ausgebildeten weitere Schnittstelle. Hierdurch kann vorteilhaft eine effektive Ablaufsicherung bei einem Bremsbetrieb der Werkzeugmaschine bereitgestellt werden.

Ferner wird vorgeschlagen, dass die Ablaufsicherungseinheit zumindest ein weiteres Ablaufsicherungselement aufweist, das an einer der Schnittstelle abgewandten Seite der Schnittstelleneinheit angeordnet ist, wobei der Hubfortsatz des Ablaufsicherungselements korrelierend mit dem weiteren Hubfortsatz des weiteren Ablaufsicherungselements ausgebildet ist. Das weitere Ablaufsicherungselement ist vorzugsweise einteilig mit der Schnittstelleneinheit ausgebildet. Vorzugsweise ist das weitere Ablaufsicherungselement beweglich in dem Ablaufsicherungselement gelagert. Das weitere Ablaufsicherungselement ist, insbesondere räumlich, zumindest teilweise in dem Ablaufsicherungselement angeordnet. Bevorzugt ist das Ablaufsicherungselement topfförmig ausgebildet, so dass das weitere Ablaufsicherungselement von dem Ablaufsicherungselement aufgenommen werden kann. Mittels einer Anordnung des weiteren Ablaufsicherungselements in dem Ablaufsicherungselement kann eine vorteilhafte Selbstzentrierung der Ablaufsicherungseinheit erreicht werden. Hierbei ist eine Erstreckung des weiteren Ablaufsicherungselements in einer Ebene, die parallel zu der Haupterstreckungsebene der Schnittstelle verläuft, kleiner als eine Erstreckung des Ablaufsicherungselements, die ebenfalls in einer Ebene parallel zu der Haupterstreckungsebene der Schnittstelle verläuft. Es kann vorteilhaft Bauraum eingespart werden, so dass besonders vorteilhaft eine kompakte Adaptervorrichtung erreicht werden kann. Vorzugsweise ist der Hubfortsatz dazu vorgesehen, das Ablaufsicherungselement infolge einer Relativbewegung relativ zum weiteren Ablaufsicherungselement entlang einer Axialrichtung zu bewegen. Bevorzugt weist das weitere Ablaufsicherungselement dieselbe Anzahl von Hubfortsätzen auf wie insbesondere das Ablaufsicherungselement. Hierdurch kann vorteilhaft eine Relativbewegung der Ablaufsicherungseinheit ermöglicht werden, welche ein ungewolltes Lösen des Werkzeugmaschinenzubehörs von der Adaptervorrichtung verhindert.

Des Weiteren wird zumindest eine Ablaufsicherungseinheit vorgeschlagen, die zumindest ein Anschlagelement aufweist, welches dazu vorgesehen ist, einen Drehspielraum der Ablaufsicherungseinheit mittels eines Zusammenwirkens mit der Schnittstelleneinheit, insbesondere mit einer Werkzeuganlagefläche der Schnittstelleneinheit, zu begrenzen. Besonders bevorzugt ist das zumindest eine Anschlagelement an einer der Werkzeuganlagefläche der Schnittstelleneinheit zugewandten Seite der Ablaufsicherungseinheit angeordnet. Vorzugsweise weist die Ablaufsicherungseinheit zumindest zwei Anschlagelemente auf, welche insbesondere jeweils mit einer der Werkzeuganlageflächen der Schnittstelleneinheit zusammenwirken. Mittels der erfindungsgemäßen Ausgestaltung kann vorteilhaft ein Winkelbereich, über den die Schnittstelleneinheit relativ zum Ablaufsicherungselement drehbar ist, begrenzt werden. Der Winkelbereich ist hierbei insbesondere kleiner als 25°, bevorzugt kleiner gleich 20°, besonders bevorzugt genau 20°. Ferner wird dabei vorteilhaft die Relativbewegung der Ablaufsicherungseinheit definiert begrenzt.

Ferner werden zumindest eine Sicherungseinheit und zumindest eine Ablaufsicherungseinheit vorgeschlagen, wobei die Sicherungseinheit zumindest ein Sicherungselement aufweist, welches dazu vorgesehen ist, bei einem Lösen des Werkzeugmaschinenzubehörs zumindest ein Ablaufsicherungselement der Ablaufsicherungseinheit zumindest axial an der Schnittstelleneinheit zu sichern. Durch die erfindungsgemäße Ausgestaltung kann vorteilhaft ein schnelles und einfaches Demontieren des Werkzeugmaschinenzubehörs von der Werkzeugmaschine sichergestellt werden. Die Sicherungseinheit kann insbesondere an der Schnittstelleneinheit, insbesondere an der weiteren Schnittstelle, angeordnet sein. Das Sicherungselement kann als Kraftschlusselement und/oder als Formschlusselement, wie beispielsweise als ein an der Schnittstelleneinheit anlegbares Gummielement, insbesondere ein O-Ring, als federelastisches Rastelement, als Sicherungsclip oder dergleichen ausgebildet sein und ist insbesondere dazu vorgesehen, das weitere Ablaufsicherungselement lösbar axial an der Schnittstelleneinheit zu sichern.

Außerdem wird ein Werkzeugmaschinensystem mit zumindest einer Werkzeugmaschine, insbesondere einer Winkelschleifmaschine, mit einem Werkzeugmaschinenzubehör, insbesondere einer Schleifscheibe, und mit einer erfindungsgemäßen Adaptervorrichtung vorgeschlagen. Vorzugsweise weist das Werkzeugmaschinensystem ein weiteres Spannelement auf, welches insbesondere dazu vorgesehen ist, das Werkzeugmaschinenzubehör auf der Ablaufsicherungseinheit zu spannen.

Durch die erfindungsgemäße Ausgestaltung des Werkzeugmaschinensystems kann eine vorteilhaft einfache und schnelle Montage des Werkzeugmaschinensystems, insbesondere der Adaptervorrichtung, ermöglicht werden.

Die erfindungsgemäße Adaptervorrichtung und/oder das erfindungsgemäße Werkzeugmaschinensystem sollen/soll hierbei nicht auf die oben beschriebene Anwendung und Ausführungsform beschränkt sein. Insbesondere können/kann die erfindungsgemäße Adaptervorrichtung und/oder das erfindungsgemäße Werkzeugmaschinensystem zu einer Erfüllung einer hierin beschriebenen Funktionsweise eine von einer hierin genannten Anzahl von einzelnen Elementen, Bauteilen und Einheiten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnung

Weitere Vorteile ergeben sich aus der folgenden Zeichnungsbeschreibung. In den Zeichnungen sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Werkzeugmaschinensystem mit einer erfindungsgemäßen Adaptervorrichtung in einer schematischen Darstellung,
- Fig. 2: ein erstes Ausführungsbeispiel einer erfindungsgemäßen Adaptervorrichtung, eingespannt in einer Werkzeugaufnahme einer Werkzeugmaschine mit einer Spanneinheit, in einer schematischen Vollschnittdarstellung,
- Fig. 3: eine erfindungsgemäße Schnittstelleneinheit und ein Ablaufsicherungselement einer Ablaufsicherungseinheit in einer schematischen Darstellung,
- Fig. 4: ein weiteres Ablaufsicherungselement der erfindungsgemäßen Adaptervorrichtung in einer schematischen Darstellung,
- Fig. 5: eine Draufsicht auf die erfindungsgemäße Adaptervorrichtung mit einer Ablaufsicherungseinheit und einem Anschlagelement in einer schematischen Darstellung,
- Fig. 6: eine Schnittstelleneinheit eines zweiten Ausführungsbeispiels ohne integrierte Ablaufsicherungseinheit in einer schematischen Darstellung,
- Fig. 7: eine erfindungsgemäße Adaptervorrichtung des zweiten Ausführungsbeispiels, eingespannt in einer Werkzeugaufnahme einer Werkzeugmaschine mit einer Mutter, in einer schematischen Vollschnittdarstellung,
- Fig. 8: die Mutter des zweiten Ausführungsbeispiels mit integrierter Ablaufsicherung in einer schematischen Darstellung von oben und
- Fig. 9: die Mutter des zweiten Ausführungsbeispiels mit integrierter Ablaufsicherung in einer schematischen Darstellung von unten.

### Beschreibung der Ausführungsbeispiele

Figur 1 zeigt ein Werkzeugmaschinensystem 50a mit einer als Winkelschleifmaschine ausgebildete Werkzeugmaschine 18a und einem mittels einer erfindungsgemäßen Adaptervorrichtung 10a mit der Werkzeugmaschine 18a verbundenen Werkzeugmaschinenzubehör 12a in einer schematischen Darstellung. Die Werkzeugmaschine 18a nimmt zumindest ein Werkzeugmaschinenzubehör 12a auf.

Das Werkzeugmaschinenzubehör 12a kann flach und zumindest im Wesentlichen scheibenförmig ausgeführt sein.

Das Werkzeugmaschinenzubehör 12a weist eine fiktive Werkzeugdrehachse a und eine Befestigungsschnittstelle 14a zur Verbindung mit einer Werkzeugaufnahme 16a der Werkzeugmaschine 18a auf. Die Werkzeugdrehachse a definiert einen Mittelpunkt der Adaptervorrichtung 10a und des Werkzeugmaschinenzubehörs 12a, um den sich die Adaptervorrichtung 10a und das Werkzeugmaschinenzubehör 12a im Betrieb mit der Werkzeugmaschine 18a drehen.

Figur 2 zeigt einen Vollschnitt einer schematischen Darstellung der Werkzeugaufnahme 16a der Werkzeugmaschine 18a mit einer Klemmeinheit 52a. Die Klemmeinheit 52a weist zumindest zwei Klemmelemente 54a auf. Die Klemmelemente 54a sind als Klemmbacken ausgebildet. Die Klemmelemente 54a der Werkzeugaufnahme 16a der Werkzeugmaschine 18a greifen in eine Schnittstelleneinheit 20a ein. Die Klemmelemente 54a greifen in eine Schnittstelle 22a der Schnittstelleneinheit 20a ein. Die Schnittstelle 22a weist eine Ausnehmung 56a auf. Die Ausnehmung 56a wird in einer Ebene von zumindest einem Klemmflügel 58a begrenzt, die sich in einer Umlaufebene zur Werkzeugdrehachse a hin erstrecken, wie in Figur 5 zu sehen ist. Die vier Klemmflügel 58a bilden eine X-förmige Ausnehmung der Schnittstelle 22a. Die Schnittstelle 22a weist eine Haupterstreckungsebene 30a auf. Die Klemmflügel 58a liegen innerhalb der Haupterstreckungsebene 30a der Schnittstelle 22a. Die Klemmflügel 58a sind dazu vorgesehen, eine Klemmfläche für die Klemmelemente 54a zu bilden. Die Klemmelemente 54a untergreifen die Klemmflügel 58a. Die Klemmelemente 54a bilden eine form- und/oder kraftschlüssige Verbindung mit den Klemmflügeln 58a.

Die Schnittstelleneinheit 20a weist eine weitere Schnittstelle 24a auf. Die weitere Schnittstelle 24a ist als ein Gewindebolzen ausgebildet. Die weitere Schnittstelle 24a weist eine Längsachse 32a auf. Die Längsachse 32a ist ferner die Rotationsachse des Gewindes der als Gewindebolzen ausgebildeten weiteren Schnittstelle 24a. Die Längsachse 32a der weiteren Schnittstelle 24a ist senkrecht zu der Haupterstreckungsebene 30a der Schnittstelle 22a angeordnet. Die Schnittstelle 22a und die weitere Schnittstelle 24a sind zumindest im Wesentlichen senkrecht zueinander innerhalb der Schnittstelleneinheit 20a angeordnet. Die Schnittstelle 22a ist einteilig mit der weiteren Schnittstelle 24a als eine Schnittstelleneinheit 20a ausgebildet.

An der Schnittstelleneinheit 20a ist eine Ablaufsicherungseinheit 26a angeordnet. Die Ablaufsicherungseinheit 26a ist an einer der Haupterstreckungsebene 30a der Schnittstelle 22a abgewandten Seite der Schnittstelleneinheit 20a angeordnet, wie in Figur 2 zu sehen ist. Die Ablaufsicherungseinheit 26a nimmt die Schnittstelleneinheit 20a zumindest teilweise auf. Die Ablaufsicherungseinheit 26a weist ein Ablaufsicherungselement 34a auf. Das Ablaufsicherungselement 34a weist eine Durchgangsausnehmung 60a auf. Die Durchgangsausnehmung 60a ist dazu vorgesehen, die als Gewindebolzen ausgebildete weitere Schnittstelle 24a aufzunehmen. Das Ablaufsicherungselement 34a weist zumindest einen Hubfortsatz 36a auf. Das Ablaufsicherungselement 34a weist sechs Hubfortsätze 36a auf. Die Hubfortsätze 36a sind rampenförmig umlaufend um die Durchgangsausnehmung 60a an einer der Schnittstelle 22a der Schnittstelleneinheit 20a zugewandten Seite des Ablaufsicherungselements 34a angeordnet, wie in Figur 4 sichtbar wird. Das Ablaufsicherungselement 34a weist einen Aufnahmefortsatz 62a auf (Fig.2). Der Aufnahmefortsatz 62a nimmt die Befestigungsschnittstelle 14a des Werkzeugmaschinenzubehörs 12a axial auf. Das Werkzeugmaschinenzubehör 12a ist in einem montierten Zustand an einer der Schnittstelle 22a abgewandten Seite des Ablaufsicherungselements 34a auf dem Aufnahmefortsatz 62a aufgesetzt. Die Adaptervorrichtung 10b weist eine Sicherungseinheit 46a auf. Die Sicherungseinheit 46a weist ein Sicherungselement 48a auf. Das Sicherungselement 48a ist als Sicherungsring ausgebildet. Das Sicherungselement 48a ist dazu vorgesehen, das Ablaufsicherungselement 34a axial an der Schnittstelleneinheit 20a zu sichern. Das Sicherungselement 48a ist dazu vorgesehen, einen Axialhub des Ablaufsicherungselements 34a zu gewährleisten.

Das Werkzeugmaschinensystem 12a weist eine Spanneinheit 64a auf. Die Spanneinheit 64a ist dazu vorgesehen, in einem montierten Zustand das Werkzeugmaschinenzubehör 12a axial an der weiteren Schnittstelle 24a der Schnittstelleneinheit 20a und radial an der Ablaufsicherungseinheit 26a zu sichern. Die Spanneinheit 64a ist als Mutter ausgebildet.

Die Ablaufsicherungseinheit 26a weist ein weiteres Ablaufsicherungselement 38a auf. Das weitere Ablaufsicherungselement 38a ist einstückig mit der Schnittstelleneinheit 20a ausgebildet, wie in Figur 3 sichtbar ist. Das weitere Ablaufsicherungselement 38a ist an einer der Haupterstreckungsebene 30a der Schnittstelle 22a abgewandten Seite der Schnittstelleneinheit 20a angeordnet. Das weitere Ablaufsicherungselement 38a weist zumindest einen weiteren, rampenförmigen Hubfortsatz 42a auf. Das weitere Ablaufsicherungselement 38a weist sechs weitere Hubfortsätze 42a auf. Die Hubfortsätze 36a des Ablaufsicherungselements 34a sind korrelierend mit den weiteren Hubfortsätzen 42a des weiteren Ablaufsicherungselements 38a ausgebildet. Die Hubfortsätze 36a des Ablaufsicherungselements 34a sind zu einer form- und kraftschlüssigen Verbindung mit den weiteren Hubfortsätzen 42a des weiteren Ablaufsicherungselements 38a vorgesehen. Das Ablaufsicherungselement 34a und das weitere Ablaufsicherungselement 38a sind zu einer Relativbewegung vorgesehen, wobei die korrelierenden Hubfortsätze 36a, 42a zu einem Axialhub vorgesehen sind.

Die Schnittstelleneinheit 20a weist zumindest eine Werkzeuganlagefläche 28a auf. Die Schnittstelleneinheit 20a weist zwei parallele Werkzeuganlageflächen 28a auf. Die Werkzeuganlageflächen 28a bilden einen Zweikant mit einer Schlüsselweite aus. Die Werkzeuganlageflächen 28a sind an der Schnittstelleneinheit 20a zumindest im Wesentlichen senkrecht zu der Haupterstreckungsebene 30a der Schnittstelle 22a angeordnet. Das Ablaufsicherungselement 34a weist zwei Anschlagelemente 44a auf. Die Anschlagelemente 44a begrenzen mittels eines Zusammenwirkens mit den Werkzeuganlageflächen 28a an der Schnittstelleneinheit 20a eine Bewegung der Ablaufsicherungseinheit 26a in einem Betriebszustand. Das Ablaufsicherungselement 34a weist zwei parallele Werkzeuganlageflächen 28a auf. Die Werkzeuganlageflächen 28a des Ablaufsicherungselements 34a sind an einer der Schnittstelleneinheit 20a abgewandten Seite an den Anschlagelementen 44a der Ablaufsicherungseinheit 26a angeordnet. Die Anschlagelemente 44a der Ablaufsicherungseinheit 26a sind zu einer Begrenzung einer Relativbewegung der Ablaufsicherungseinheit 26a vorgesehen.

In den Figuren 6 bis 9 ist ein weiteres Ausführungsbeispiel der Erfindung gezeigt. Die nachfolgende Beschreibung und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung des anderen Ausführungsbeispiels der Figuren 1 bis 5 verwiesen werden kann. Zur Unterscheidung der Ausführungsbeispiele ist der Buchstabe a den Bezugszeichen des Ausführungsbeispiels in den Figuren 1 bis 5 nachgestellt. In dem weiteren Ausführungsbeispiel der Figuren 6 bis 9 ist der Buchstabe a durch den Buchstaben b ersetzt.

Figur 6 zeigt eine Schnittstelleneinheit 20b eines weiteren Ausführungsbeispiels einer erfindungsgemäßen Adaptervorrichtung 10b. Die Schnittstelleneinheit 20b weist eine Schnittstelle 22b und eine weitere Schnittstelle 24b auf. Die Schnittstellen 22b, 24b sind einstückig ausgebildet. Die Adaptervorrichtung 10b weist zwei Werkzeuganlageflächen 28b auf. Die Werkzeuganlageflächen 28b sind parallel zu einer Längsachse 32b der weiteren Schnittstelle 24b an der Schnittstelleneinheit 20b angeordnet.

Die Adaptervorrichtung 10b weist eine Schnittstelleneinheit 20b auf. Die Schnittstelle 22b nimmt in einem Betriebszustand eine Klemmeinheit 52b der Werkzeugaufnahme 16b einer Werkzeugmaschine auf. Die Klemmeinheit 52b weist zwei Klemmbacken 54b auf. Die Schnittstelle 22b ist zu einer form- und/oder kraftschlüssigen Verbindung mit den Klemmbacken 54b vorgesehen. Die Schnittstelle 22b ist zu einer Aufnahme eines von der Werkzeugmaschine abgegebenen Drehmoments vorgesehen. Die weitere Schnittstelle 24b ist zu einer form- und/oder kraftschlüssigen Verbindung mit der Befestigungsschnittstelle 14b des Werkzeugmaschinenzubehörs 12b vorgesehen. Die weitere Schnittstelle 24b ist zu einer Abgabe eines Drehmoments an ein Werkzeugmaschinenzubehör 12b vorgesehen. Das Werkzeugmaschinenzubehör 12b ist in einem montierten Zustand an einer der Schnittstelle 22b abgewandten Seite der Schnittstelleneinheit 20b angeordnet. Die Adaptervorrichtung 10b weist eine Spanneinheit 64b auf. Die Spanneinheit 64b ist als Mutter ausgebildet. Die Spanneinheit 64b spannt das Werkzeugmaschinenzubehör 12b an die Schnittstelleneinheit 20b.

Die Adaptervorrichtung 10b weist eine Ablaufsicherungseinheit 26b auf. Die Ablaufsicherungseinheit 26b ist an der Spanneinheit 64b angeordnet. Die Spanneinheit 64b weist zwei Spannelemente 66b, 68b auf. Die Ablaufsicherungseinheit 26b weist ein Ablaufsicherungselement 34b auf. Das Ablaufsicherungselement 34b ist einstückig mit einem Spannelement 66b ausgebildet. Die Ablaufsicherungseinheit 26b weist ein weiteres Ablaufsicherungselement 38b auf. Das weitere Ablaufsicherungselement 38b ist einstückig mit einem weiteren Spannelement 68b ausgebildet. Das Ablaufsicherungselement 34b weist einen Aufnahmefortsatz 62b auf. Das Werkzeugmaschinenzubehör 12b ist axial auf dem Aufnahmefortsatz 62b und radial auf einer der Schnittstelle 22b zugewandten Seite des Ablaufsicherungselements 34b der Ablaufsicherungseinheit 26b gespannt, wie Figur 7 veranschaulicht.

Die Figuren 8 und 9 zeigen die Spanneinheit 64b in einer Explosionsansicht. Das Ablaufsicherungselement 34b weist einen rampenförmigen Hubfortsatz 36b auf, welcher einstückig mit dem Ablaufsicherungselement 34b ausgebildet ist. Das Ablaufsicherungselement 34b weist vier rampenförmige Hubfortsätze 36b auf, die einstückig mit dem Ablaufsicherungselement 34b ausgebildet sind. Das weitere Ablaufsicherungselement 38b weist vier weitere Hubfortsätze 42b auf, welche mit den vier Hubfortsätzen 36b des Ablaufsicherungselements 34b korrelieren. Das Ablaufsicherungselement 34b weist zumindest eine Aufnahme 70b auf. Das weitere Ablaufsicherungselement 38b weist ein Anschlagelement 44b auf. Das weitere Ablaufsicherungselement 38b weist drei Anschlagelemente 44b auf. Die Anschlagelemente 44b begrenzen eine Rotation zwischen dem Spannelement 66b und dem weiteren Spannelement 68b auf einen durch eine Abmessung der Aufnahmen 70b und eine Abmessung der Anschlagelemente 44b definierten Winkelbereich. Hierdurch wird ein gewünschtes Lösen der Spanneinheit 64b beispielsweise bei einem Werkzeugwechsel ermöglicht. Wird die Spanneinheit 64b von der Winkelschleifmaschine 18b aus betrachtet im Uhrzeigersinn bzw. entgegen der Rotationsrichtung im Arbeitsbetrieb gedreht, wird das Spannelement 66b relativ zum weiteren Spannelement 68b verdreht, bis die Anschlagelemente 44b des weiteren Spannelements 68b an Randbereichen der Aufnahmen 70b des Spannelements 66b anschlagen. Das Spannelement 66b ist mittels des Anschlagens bzw. eines Anliegens der Anschlagelemente 44b an den Randbereichen der Aufnahmen 70b fest mit dem weiteren Spannelement 68b gekoppelt. Bei einer Rotation des Spannelements 66b relativ zu dem weiteren Spannelement 68b infolge eines Bremsbetriebs erzeugen die korrelierenden Hubfortsätze 36b, 42b einen Axialhub entlang einer Axialrichtung des Spannelements 66b relativ zum weiteren Spannelement 68b.

## Patentansprüche

1. Adaptervorrichtung (10a; 10b) zu einem Befestigen eines Werkzeugmaschinenzubehörs (12a; 12b) an einer verschieden von einer Befestigungsschnittstelle (14a; 14b) des Werkzeugmaschinenzubehörs (12a; 12b) ausgebildeten und eine Klemmeinheit aufweisenden Werkzeugaufnahme (16a; 16b) einer, insbesondere tragbaren, Werkzeugmaschine (18a; 18b), insbesondere einer Winkelschleifmaschine, mit zumindest einer Schnittstelleneinheit (20a; 20b), die zumindest eine der Werkzeugaufnahme (16a; 16b) zugeordnete, insbesondere verschieden von einem Gewinde ausgebildete, Schnittstelle (22a; 22b) zu einer formschlüssigen und/oder drehsicheren Verbindung mit der Werkzeugaufnahme (16a; 16b) und zumindest eine dem Werkzeugmaschinenzubehör (12a; 12b) zugeordnete weitere als Gewindebolzen ausgebildete Schnittstelle (24a; 24b) zu einer formschlüssigen und/oder drehsicheren Verbindung mit der Befestigungsschnittstelle (14a; 14b) des Werkzeugmaschinenzubehörs (12a; 12b) aufweist, **dadurch gekennzeichnet, dass**
die Schnittstelle (22a, 22b) eine Ausnehmung (56a) aufweist, welche in einer Ebene von zumindest einem Klemmflügel (58a) begrenzt ist, der sich in einer Umlaufebene zur Werkzeugdrehachse (a) hin erstreckt, wobei der zumindest eine Klemmflügel (58a) dazu vorgesehen ist, eine Klemmfläche für die Klemmeinheit zu bilden.

2. Adaptervorrichtung nach Anspruch 1, **gekennzeichnet durch** zumindest eine Ablaufsicherungseinheit (26a; 26b), die dazu vorgesehen ist, einem ungewollten Lösen der Verbindung zwischen dem Werkzeugmaschinenzubehör (12a; 12b) und der weiteren Schnittstelle (24a; 24b), insbesondere einem Ablaufen des Werkzeugmaschinenzubehörs (12a; 12b) von der als Gewindebolzen ausgebildeten weiteren Schnittstelle (24a; 24b), entgegenzuwirken.

3. Adaptervorrichtung nach Anspruch 1 oder 2, **dadurch gekennzeichnet, dass** die Schnittstelleneinheit (20a; 20b) zumindest eine Werkzeuganlagefläche (28a; 28b) zu einem Anlegen eines Lösewerkzeugs, insbesondere eines Gabelschlüssels, aufweist, wobei sich die Werkzeuganlagefläche (28a; 28b) quer, insbesondere zumindest im Wesentlichen senkrecht, zu einer Haupterstreckungsebene (30a; 30b) der Schnittstelle (22a; 22b) erstreckt.

4. Adaptervorrichtung nach einem der vorhergehenden Ansprüche, **dadurch gekennzeichnet, dass** die weitere Schnittstelle (24a; 24b) eine Längsachse (32a; 32b) aufweist, die sich zumindest im Wesentlichen senkrecht zu einer Haupterstreckungsebene (30a; 30b) der Schnittstelle (22a; 22b) erstreckt.

5. Adaptervorrichtung nach einem der vorhergehenden Ansprüche, **gekennzeichnet durch** zumindest eine Ablaufsicherungseinheit (26a; 26b), die zumindest ein Ablaufsicherungselement (34a; 34b) aufweist, das zumindest teilweise die Schnittstelleneinheit (20a; 20b) aufnimmt und/oder das an der Schnittstelleneinheit (20a; 20b) anordenbar ist.

6. Adaptervorrichtung zumindest nach Anspruch 5, **dadurch gekennzeichnet, dass** das Ablaufsicherungselement (34a; 34b) zumindest einen Hubfortsatz (36a; 36b) aufweist, der sich in einem an der Schnittstelleneinheit (20a; 20b) angeordneten Zustand des Ablaufsicherungselements (34a; 34b) in Richtung der Schnittstelle (22a; 22b) erstreckt.

7. Adaptervorrichtung zumindest nach Anspruch 6, **dadurch gekennzeichnet, dass** die Ablaufsicherungseinheit (26a; 26b) zumindest ein weiteres Ablaufsicherungselement (38a; 38b) aufweist, das an einer der Schnittstelle (22a; 22b) abgewandten Seite der Schnittstelleneinheit (20a; 20b) angeordnet ist, wobei der zumindest eine Hubfortsatz (36a; 36b) des Ablaufsicherungselements (34a; 34b) korrelierend mit zumindest einem weiteren Hubfortsatz (42a; 42b) des weiteren Ablaufsicherungselements (38a; 38b) ausgebildet ist.

8. Adaptervorrichtung nach einem der vorhergehenden Ansprüche, **gekennzeichnet durch** zumindest eine Ablaufsicherungseinheit (26a; 26b), die zumindest ein Anschlagelement (44a; 44b) aufweist, welches dazu vorgesehen ist, einen Drehspielraum der Ablaufsicherungseinheit (26a; 26b) mittels eines Zusammenwirkens mit der Schnittstelleneinheit (20a; 20b), insbesondere mit einer Werkzeuganlagefläche (28a; 28b) der Schnittstelleneinheit (20a; 20b), zu begrenzen.

9. Adaptervorrichtung nach einem der vorhergehenden Ansprüche, **gekennzeichnet durch** zumindest eine Sicherungseinheit (46a) und zumindest eine Ablaufsicherungseinheit (26a; 26b), wobei die Sicherungseinheit (46a) zumindest ein Sicherungselement (48a) aufweist, welches dazu vorgesehen ist, bei einem Lösen des Werkzeugmaschinenzubehörs (12a; 12b) zumindest ein Ablaufsicherungselement (34a; 34b) der Ablaufsicherungseinheit (26a; 26b) zumindest axial an der Schnittstelleneinheit (20a; 20b) zu sichern.

10. Werkzeugmaschinensystem (50a) mit zumindest einer Werkzeugmaschine (18a), insbesondere einer Winkelschleifmaschine, mit einem Werkzeugmaschinenzubehör (12a; 12b), insbesondere einer Schleifscheibe, und mit einer Adaptervorrichtung (10a; 10b) nach einem der vorhergehenden Ansprüche.

## Claims

1. Adaptor device (10a; 10b) for fastening a power-tool accessory (12a; 12b) to a tool holder (16a; 16b), formed differently from a fastening interface (14a; 14b) of the power-tool accessory (12a; 12b) and having a clamping unit, of an in particular portable power tool (18a; 18b), in particular an angle grinder, having at least one interface unit (20a; 20b) which has at least one interface (22a; 22b), assigned to the tool holder (16a; 16b) and formed in particular differently from a thread, for form-fitting and/or rotationally secured connection to the tool holder (16a; 16b), and has at least one further interface (24a; 24b), assigned to the power-tool accessory (12a; 12b) and in the form of a threaded bolt, for form-fitting and/or rotationally secured connection to the fastening interface (14a; 14b) of the power-tool accessory (12a; 12b), **characterized in that** the interface (22a, 22b) has a cutout (56a) delimited in a plane by at least one clamping wing (58a) which extends in a peripheral plane in relation to the tool axis of rotation (a), wherein the at least one clamping wing (58a) is intended to form a clamping surface for the clamping unit.

2. Adaptor device according to Claim 1, **characterized by** at least one detachment-prevention unit (26a; 26b) which is intended to counteract an unwanted release of the connection between the power-tool accessory (12a; 12b) and the further interface (24a; 24b), in particular a detachment of the power-tool accessory (12a; 12b) from the further interface (24a; 24b) in the form of a threaded bolt.

3. Adaptor device according to Claim 1 or 2, **characterized in that** the interface unit (20a; 20b) has at least one tool-abutment surface (28a; 28b) for placement of a release tool, in particular an open-ended spanner, wherein the tool-abutment surface (28a; 28b) extends transversely, in particular at least substantially perpendicularly, to a main extent plane (30a; 30b) of the interface (22a; 22b).

4. Adaptor device according to one of the preceding claims, **characterized in that** the further interface (24a; 24b) has a longitudinal axis (32a; 32b) which extends at least substantially perpendicularly to a main extent plane (30a; 30b) of the interface (22a; 22b).

5. Adaptor device according to one of the preceding claims, **characterized by** at least one detachment-prevention unit (26a; 26b) having at least one detachment-prevention element (34a; 34b), the latter at least partially receiving the interface unit (20a; 20b) and/or being arrangeable on the interface unit (20a; 20b).

6. Adaptor device at least according to Claim 5, **characterized in that** the detachment-prevention element (34a; 34b) has at least one travel extension means (36a; 36b) which, in a state of the detachment-prevention element (34a; 34b) in which it is arranged on the interface unit (20a; 20b), extends in the direction of the interface (22a; 22b).

7. Adaptor device at least according to Claim 6, **characterized in that** the detachment-prevention unit (26a; 26b) has at least one further detachment-prevention element (38a; 38b) which is arranged on a side of the interface unit (20a; 20b) that faces away from the interface (22a; 22b), wherein the at least one travel extension means (36a; 36b) of the detachment-prevention element (34a; 34b) is formed in a manner correlating with at least one further travel extension means (42a; 42b) of the detachment-prevention element (38a; 38b).

8. Adaptor device according to one of the preceding claims, **characterized by** at least one detachment-prevention unit (26a; 26b) having at least one stop element (44a; 44b), the latter being intended for limiting a rotational clearance of the detachment-prevention unit (26a; 26b) by means of interaction with the interface unit (20a; 20b), in particular with a tool-abutment surface (28a; 28b) of the interface unit (20a; 20b).

9. Adaptor device according to one of the preceding claims, **characterized by** at least one securing unit (46a) and at least one detachment-prevention unit (26a; 26b), wherein the securing unit (46a) has at least one securing element (48a) which is intended for securing at least one detachment-prevention element (34a; 34b) of the detachment-prevention unit (26a; 26b) at least axially on the interface unit (20a; 20b) in the case of detachment of the power-tool accessory (12a; 12b).

10. Power-tool system (50a) having at least one power tool (18a), in particular an angle grinder, having a power-tool accessory (12a; 12b), in particular a grinding disc, and having an adaptor device (10a; 10b) according to one of the preceding claims.

## Revendications

1. Dispositif adaptateur (10a ; 10b) pour fixer un accessoire de machine-outil (12a ; 12b) sur un porte-outil (16a ; 16b), réalisé différemment d'une interface de fixation (14a ; 14b) de l'accessoire de machine-outil (12a ; 12b) et présentant une unité de serrage, d'une machine-outil (18a ; 18b), notamment portable, notamment d'une meuleuse d'angle, avec au moins une unité d'interface (20a ; 20b) qui présente au moins une interface (22a ; 22b) associée au porte-outil (16a ; 16b), réalisée notamment différemment d'un filetage, pour une liaison par complémentarité de forme et/ou bloquée en rotation avec le porte-outil (16a ; 16b) et au moins une autre interface (24a ; 24b) associée à l'accessoire de machine-outil (12a ; 12b), réalisée sous forme de boulon fileté pour une liaison par complémentarité de forme et/ou bloquée en rotation avec l'interface de fixation (14a ; 14b) de l'accessoire de machine-outil (12a ; 12b), **caractérisé en ce que** l'interface (22a, 22b) présente un évidement (56a) qui est délimité dans un plan par au moins une aile de serrage (58a) qui s'étend dans un plan périphérique vers l'axe de rotation (a) de l'outil, l'au moins une aile de serrage (58a) étant prévue pour former une surface de serrage pour l'unité de serrage.

2. Dispositif adaptateur selon la revendication 1, **caractérisé par** au moins une unité de sécurisation anti-désaccouplement (26a ; 26b) qui est prévue pour s'opposer à un détachement involontaire de la liaison entre l'accessoire de machine-outil (12a ; 12b) et l'autre interface (24a ; 24b), notamment à un désaccouplement de l'accessoire de machine-outil (12a ; 12b) de l'autre interface (24a ; 24b) réalisée sous forme de boulon fileté.

3. Dispositif adaptateur selon la revendication 1 ou 2, **caractérisé en ce que** l'unité d'interface (20a ; 20b) présente au moins une surface d'appui d'outil (28a ; 28b) pour une application d'un outil de desserrage, notamment d'une clé plate, la surface d'appui d'outil (28a ; 28b) s'étendant transversalement, notamment au moins essentiellement perpendiculairement, à un plan d'extension principal (30a ; 30b) de l'interface (22a ; 22b).

4. Dispositif adaptateur selon l'une quelconque des revendications précédentes, **caractérisé en ce que** l'autre interface (24a ; 24b) présente un axe longitudinal (32a ; 32b) qui s'étend au moins essentiellement perpendiculairement à un plan d'extension principal (30a ; 30b) de l'interface (22a ; 22b).

5. Dispositif adaptateur selon l'une quelconque des revendications précédentes, **caractérisé par** au moins une unité de sécurisation anti-désaccouplement (26a ; 26b) qui présente au moins un élément de sécurisation anti-désaccouplement (34a ; 34b) qui reçoit au moins partiellement l'unité d'interface (20a ; 20b) et/ou qui peut être agencé sur l'unité d'interface (20a ; 20b).

6. Dispositif adaptateur au moins selon la revendication 5, **caractérisé en ce que** l'élément de sécurisation anti-désaccouplement (34a ; 34b) présente au moins un prolongement de levage (36a ; 36b) qui s'étend en direction de l'interface (22a ; 22b) dans un état de l'élément de sécurisation anti-désaccouplement (34a ; 34b) agencé sur l'unité d'interface (20a ; 20b).

7. Dispositif adaptateur au moins selon la revendication 6, **caractérisé en ce que** l'unité de sécurisation anti-désaccouplement (26a ; 26b) présente au moins un autre élément de sécurisation anti-désaccouplement (38a ; 38b), qui est agencé sur un côté de l'unité d'interface (20a ; 20b) détourné de l'interface (22a ; 22b), l'au moins un prolongement de levage (36a ; 36b) de l'élément de sécurisation anti-désaccouplement (34a ; 34b) étant réalisé en corrélation avec au moins un autre prolongement de levage (42a ; 42b) de l'autre élément de sécurisation anti-désaccouplement (38a ; 38b).

8. Dispositif adaptateur selon l'une quelconque des revendications précédentes, **caractérisé par** au moins une unité de sécurisation anti-désaccouplement (26a ; 26b) présentant au moins un élément de butée (44a ; 44b) prévu pour limiter un jeu de rotation de l'unité de sécurisation anti-désaccouplement (26a ; 26b) au moyen d'une coopération avec l'unité d'interface (20a ; 20b), notamment avec une surface d'appui d'outil (28a ; 28b) de l'unité d'interface (20a ; 20b).

9. Dispositif adaptateur selon l'une quelconque des revendications précédentes, **caractérisé par** au moins une unité de sécurisation (46a) et au moins une unité de sécurisation anti-désaccouplement (26a ; 26b), l'unité de sécurisation (46a) présentant au moins un élément de sécurisation (48a) qui est prévu pour sécuriser au moins axialement sur l'unité d'interface (20a ; 20b) au moins un élément de sécurisation anti-désaccouplement (34a ; 34b) de l'unité de sécurisation anti-désaccouplement (26a ; 26b) lors d'un détachement de l'accessoire de machine-outil (12a ; 12b).

10. Système de machine-outil (50a) avec au moins une machine-outil (18a), notamment une meuleuse d'angle, avec un accessoire de machine-outil (12a ; 12b), notamment une meule, et avec un dispositif adaptateur (10a ; 10b) selon l'une quelconque des revendications précédentes.
